# EUROPÄISCHE PATENTSCHRIFT

(11) **EP 0 849 399 B1**
(45) Veröffentlichungstag und Bekanntmachung des Hinweises auf die Patenterteilung: **20.03.2002**
(21) Anmeldenummer: 97121517.3
(22) Anmeldetag: 06.12.1997
(51) Int. Cl.: E01C 19/48

(54) **Deckenfertiger**
Paver
Finisseur

(30) Priorität: 18.12.1996 DE 29621976 U
(43) Veröffentlichungstag der Anmeldung: 24.06.1998
(73) Patentinhaber: ABG Allgemeine Baumaschinen-Gesellschaft mbH, 31785 Hameln (DE)
(72) Erfinder: Heims, Dirk, 31848 Bad Münder (DE)
(74) Vertreter: Sparing - Röhl - Henseler Patentanwälte

(56) Entgegenhaltungen:
- DE-A- 2 838 123
- US-A- 5 101 360

## Beschreibung

Die Erfindung betrifft einen Deckenfertiger nach dem Oberbegriff des Anspruchs 1.

Beim Bau von zweispurigen Straßen stellt im allgemeinen das Querprofil in geraden Straßenabschnitten ein horizontal liegendes Dachprofil dar. Beginnt jedoch eine Kurve, soll die Lage des Dachprofils kontinuierlich aus der Horizontalen in eine Neigung und das Dachprofil selbst in eine - entsprechend geneigte - Gerade übergehen. Bei Verwendung eines Deckenfertigers mit einer Einbaubohle zum schwimmenden Einbau der entsprechenden Schichten, wobei die Einbaubohle aus zwei quer zur Einbaurichtung gegeneinander verstellbaren Hälften besteht, wird eine möglichst stufenlose Neigungsänderung dadurch erhalten, daß die Verstellung der Bohlenquerneigung und auch die Verstellung des Dachprofils in kleinen Teilverstellungen, die gleichmäßig auf die Übergangsstrecke verteilt werden, möglichst zeitgleich vorgenommen werden.

Die Querneigungsänderung kann bei den Deckenfertigern wie in DE-A-28 38 123 manuell durch entsprechende Höhenverstellung der Bohlenhälften vorgenommen werden. Auch sind Bohlen mit elektronischer Nivellierautomatik bekannt, bei denen die Einstellung der Querneigung der Einbaubohle mittels eines Neigungsreglers vorgenommen wird. - Die Dachprofilneigung wird mittels Schlüssel oder Knarre manuell vorgenommen. - Dementsprechend ist ein gleichzeitiges Variieren von Querneigung und Dachprofilneigung zum Erreichen eines kontinuierlichen Übergangs zwischen gerader Strecke und Kurve problematisch, zumal Ermittlungs- und Einstellfehler bei der Umsetzung des Sollwertes auftreten können, die zu nicht optimal verlegten Schichten im ohnehin für den Verkehr kritischen Kurvenbereichen führen.

Aufgabe der Erfindung ist es, einen Deckenfertiger nach dem Oberbegriff des Anspruchs 1 zu schaffen, der eine optimale Verstellung der Bohlenquerneigung und des Dachprofils im Übergangsbereich von einem geraden Straßenabschnitt in eine Kurve ermöglicht.

Diese Aufgabe wird entsprechend dem kennzeichnenden Teil des Anspruchs 1 dadurch gelöst, daß die Dachprofilneigung über einen elektrischen oder elektrohydraulischen Antrieb verstellbar und eine Steuerung mit Eingängen, die mit einem Sensor für die Querneigung und einem Sensor für die Dachprofilneigung verbunden sind, vorgesehen ist, wobei die Steuerung die Dachprofilneigung entsprechend dem vorgebenen Wert der Querneigung gemäß einer vorgegebenen Beziehung verstellt.

Weitere Ausgestaltungen der Erfindung sind der nachfolgenden Beschreibung und den Unteransprüchen zu entnehmen.

In der beigefügten Abbildung ist schematisch eine Einbaubohle dargestellt, die quer zur Einbaurichtung aus zwei Hälften besteht, die gegeneinander verschwenkbar sind, so daß ein Dachprofil mit vorbestimmter Neigung einstellbar ist. In der in der Abbildung dargestellten Ausgangsstellung ist ein Dachprofil mit einer Neigung von 2% nach jeder Seite vorgesehen. Mit einer derartigen Position der Einbaubohle werden die geraden Abschnitte einer Straße oder Fahrbahn eingebaut.

Außerdem ist die Einbaubohle insgesamt nach rechts oder links zur Erzielung einer bestimmten Querneigung verschwenkbar.

Zu Beginn eines Kurvenabschnitts wird daher entsprechend der Verstellung der Querneigung in einem vorbestimmten Maße die Dachneigung herausgenommen, wie sich aus den nachfolgenden Bildern der Abbildung für eine Linkskurve ergibt, bis schließlich die beiden Bohlenhälften nicht mehr gegeneinander geneigt sind. Hierdurch ergibt sich ein kontinuierlicher übergang zwischen gerader Einbaustrecke und Kurvenbereich. Wird eine weitere Kurvenüberhöhung benötigt, wird die Einbaubohle insgesamt weiter geneigt, bis die endgültige Querneigung erreicht ist. - Am Ende der Kurve findet der umgekehrte Vorgang statt.

Die Dachprofilneigung ist über einen elektrischen oder elektrohydraulischen Antrieb verstellbar. Auch die Querneigung kann über einen elektrischen oder elektrohydraulischen Antrieb verstellbar sein.

Eine Steuerung mit Eingängen, die mit einem Sensor für die Querneigung und einem Sensor für die Dachprofilneigung verbunden sind, ist vorgesehen, um die Dachprofilneigung entsprechend dem vorgebenen Wert der Querneigung gemäß einer vorgegebenen Beziehung zu verstellen.

Zur Verstellung der Querneigung kann ein manuell betätigbares Stellglied vorgesehen sein, wobei der Sensor für die Querneigung den Sollwertgeber für die Dachprofilneigung bildet.

Man kann auch ein Eingabeorgan für die Querneigung in Abhängigkeit vom Einbauweg vorsehen, wobei die Eingabewerte für die Querneigung und gegebenenfalls mittels eines Rechners interpolierte Zwischenwerte die Sollwerte für die Dachprofilneigung bilden. Hierbei erfolgt eine automatische Steuerung der Querneigung bei entsprechend angepaßter Veränderung der Dachprofilneigung in Abhängigkeit vom Einbauweg.

Dem Antrieb für die Verstellung der Dachprofilneigung kann ein Untersetzungsgetriebe mit Bremseinrichtung vorgeschaltet sein, wobei die Bremseinrichtung die Aufgabe hat, die Dachprofilverstellung zu positionieren und Spielfreiheit zu gewährleisten.

Der Antrieb für die Verstellung der Dachprofilneigung kann aber auch ein Hydraulikzylinder sein.

## Patentansprüche

1. Deckenfertiger mit einem Maschinenrahmen und einer daran angelenkten Einbaubohle zum schwimmenden Einbau von einzubauendem Material, wobei die Einbaubohle zwei quer zur Einbaurichtung gegeneinander in ihrer Dachprofilneigung über einen Antrieb verstellbare Hälften aufweist und selbst insgesamt in ihrer Querneigung gegenüber der Horizontalen verstellbar ist, **dadurch gekennzeichnet, daß** die Dachprofilneigung über einen elektrischen oder elektrohydraulischen Antrieb verstellbar und eine Steuerung mit Eingängen, die mit einem Sensor für die Querneigung und einem Sensor für die Dachprofilneigung verbunden sind, vorgesehen ist, wobei die Steuerung die Dachprofilneigung entsprechend dem vorgegebenen Wert der Querneigung gemäß einer vorgegebenen Beziehung verstellt.

2. Deckenfertiger nach Anspruch 1, **dadurch gekennzeichnet, daß** zur Verstellung der Querneigung ein manuell betätigbares Stellglied vorgesehen ist, wobei der Sensor für die Querneigung den Sollwertgeber für die Dachprofilneigung bildet.

3. Deckenfertiger nach Anspruch 1, **dadurch gekennzeichnet, daß** die Querneigung über einen Antrieb verstellbar und ein Eingabeorgan für die Querneigung in Abhängigkeit vom Einbauweg vorgesehen ist, wobei die Eingabewerte für die Querneigung und gegebenenfalls interpolierte Zwischenwerte die Sollwerte für die Dachprofilneigung bilden.

4. Deckenfertiger nach einem der Ansprüche 1 bis 3, **dadurch gekennzeichnet, daß** dem Antrieb für die Verstellung der Dachprofilneigung ein Untersetzungsgetriebe mit Bremseinrichtung vorgeschaltet ist.

5. Deckenfertiger nach einem der Ansprüche 1 bis 3, **dadurch gekennzeichnet, daß** der Antrieb für die Verstellung der Dachprofilneigung ein Hydraulikzylinder ist.

6. Deckenfertiger nach einem der Ansprüche 1 bis 3, **dadurch gekennzeichnet, daß** die Querneigung der Einbaubohle über einen elektrischen oder elektrohydraulischen Antrieb verstellbar ist.

## Claims

1. Paver with a machine frame and a laying plank hinged to it, for floating the material which is to be laid, the laying plank having two halves transverse to the direction of laying, adjustable by means of a drive in their roof-profile slope angle in relation to each other and also severally in their transverse pitch in relation to the horizontal, **characterised in that** the roof-profile slope is adjustable by means of an electric or electro-hydraulic drive and a control unit with inputs connected to a sensor for the transverse pitch and a sensor for the roof-profile slope, the control unit adjusting the roof-profile slope according to the preset figure for the transverse pitch in accordance with a preset relationship.

2. Paver according to Claim 1, **characterised in that** a manually operated control element is provided for adjusting the transverse pitch, the sensor for the transverse pitch forming the required value transmitter for the roof-profile slope.

3. Paver according to Claim 1, **characterised in that** the transverse pitch is adjustable by means of a drive, an input unit being provided for the transverse pitch in relation to the laying distance, the input values for the transverse pitch and, if necessary, the interpolated intermediate values forming the required values for the roof-profile slope.

4. Paver according to one of the Claims 1 to 3, **characterised in that** a reduction gear unit with a brake device is mounted in front of the roof-profile slope adjustment drive.

5. Paver according to one of the Claims 1 to 3, **characterised in that** the roof- profile slope adjustment drive is a hydraulic cylinder.

6. Paver according to one of the Claims 1 to 3, **characterised in that** the transverse pitch of the laying plank is adjustable by means of an electric or electro-hydraulic drive.

## Revendications

1. Finisseur pour revêtement comprenant un châssis et une table de finisseur articulée sur ce dernier pour la mise en oeuvre flottante de matériau de rechargement, la table de finisseur présentant deux moitiés réglables réciproquement par l'intermédiaire d'un dispositif de commande transversalement à la direction du rechargement, de la déclivité de son profil en toit et étant elle-même réglable dans son ensemble dans son inclinaison transversale par rapport à l'horizontale, **caractérisé en ce que** la déclivité du profil en toit est réglable par l'intermédiaire d'un dispositif de commande électrique ou électro-hydraulique et **en ce qu'**une commande est prévue avec des entrées qui sont reliées à un capteur pour l'inclinaison transversale et à un capteur pour la déclivité du profil en toit, ladite commande réglant la déclivité du profil en toit en fonction de la valeur prédéterminée de l'inclinaison transversale suivant une relation prédéterminée.

2. Finisseur pour revêtement suivant la revendication 1, **caractérisé en ce qu'**un organe de réglage pouvant être actionné manuellement est prévu pour régler l'inclinaison transversale, le capteur pour l'inclinaison transversale formant l'indicateur de valeur de consigne pour la déclivité du profil en toit.

3. Finisseur pour revêtement suivant la revendication 1, **caractérisé en ce que** l'inclinaison transversale est réglable par l'intermédiaire d'un dispositif de commande et **en ce qu'**un organe d'entrée de données pour l'inclinaison transversale en fonction du trajet de rechargement est prévu, les valeurs des données entrées pour l'inclinaison transversale et, éventuellement, des valeurs intermédiaires interpolées formant les valeurs de consigne pour la déclivité du profil en toit.

4. Finisseur pour revêtement suivant l'une des revendications 1 à 3, **caractérisé en ce qu'**un engrenage réducteur avec dispositif de freinage est monté en amont du dispositif de commande pour le réglage de la déclivité du profil en toit.

5. Finisseur pour revêtement suivant l'une des revendications 1 à 3, **caractérisé en ce que** le dispositif de commande pour le réglage de la déclivité du profil en toit est un vérin hydraulique.

6. Finisseur pour revêtement suivant l'une des revendications 1 à 3, **caractérisé en ce que** l'inclinaison transversale de la table de finisseur est réglable par l'intermédiaire d'un dispositif de commande électrique ou électro-hydraulique.
